# FASCICULE DE BREVET EUROPEEN

(11) **EP 0 114 541 B1**
(45) Date de publication et mention de la délivrance du brevet: **04.02.1987**
(21) Numéro de dépôt: 83402352.5
(22) Date de dépôt: 06.12.1983
(51) Int. Cl.: H01H 71/58

(54) **Dispositif de déclenchement pour un appareil interrupteur à coupure automatique ou commandée**
Auslöseeinrichtung für Schaltgeräte mit automatischer oder bedienter Öffnung
Tripping device for a switching apparatus with automatic or controlled rupture

(30) Priorité: 20.12.1982 FR 8221316
(43) Date de publication de la demande: 01.08.1984
(73) Titulaire: TELEMECANIQUE, 92504 Rueil Malmaison Cedex (FR)
(72) Inventeur: Ballot, Patrick, F-91170 Limours (FR); Faffart, André, F-92000 Nanterre (FR)
(74) Mandataire: Marquer, Francis

## Description

L'invention se rapporte à un dispositif de déclenchement pour un appareil interrupteur à coupure automatique ou commandée comprenant:
- d'une part un premier mécanisme à déclenchement brusque qui maintient dans une première position stable de fermeture, un organe de transmission soumis a une force élastique de rappel qui le sollicite vers une seconde position de déclenchement stable et respectivement vers une troisième position stable d'ouverture successives, et qui ferme un interrupteur de contrôle de l'appareil uniquement pour ladite position de fermeture, et
- d'autre part, un deuxième mécanisme à déclenchement brusque qui est apte d'une part à déclencher le premier mécanisme pour libérer l'organe de transmission et à coopérer avec ce dernier pour lui procurer ces deuxième et troisième positions et qui est apte d'autre part à transmettre des actions de réarmement à des dispositifs réarmables, réagissant brusquement lorsque des surcharges de courant de différentes natures apparaissent dans un circuit de puissance de l'appareil.

Un tel mécanisme est en particulier applicable à un appareil contacteur comportant un organe de commande locale et présentant des moyens d'ouverture automatique qui répondent à l'apparition dans le circuit de la charge de surcharges de courant instantanées, telles que celles dues aux courtscircuits francs ou impédants, ou prolongées telles que celles dues aux surcharges.

Un appareil présentant la constitution générale définie ci-dessus est connu par la demande de brevet européen EP-A- 0 079 818. Ce document appartient à l'état de la technique, tel qu'il est défini à l'article 54 (3) de la CBE. Dans ce dispositif connu, qui fait appel à des pièces mobiles en translation, un seul et même organe du deuxième mécanisme à déclenchement brusque est utilisé pour déverrouiller le premier mécanisme, pour coopérer avec l'organe de transmission, et pour effectuer le réarmement du dispositif réarmable après l'apparition d'un défaut.

Par ailleurs, US-A-2 479 331 décrit un interrupteur comprenant un levier pivotant de verrouillage, un organe d'accrochage du levier défléchi en contact auto-libérable avec le levier, un organe déclencheur muni d'un verrou maintenant l'organe d'accrochage au contact du levier pour maintenir le contact mobile à l'état fermé et un mécanisme à ressort décentré pour défléchir le contact mobile en position ouverte et ayant un élément actionneur, mobile dans un sens pour engager le levier et l'organe d'accrochage et, en sens inverse, pour engager le levier et l'organe d'accrochage et amener le contact mobile en position fermée.

L'invention se propose de fournir d'abord un appareil effectuant les mêmes fonctions que celui de l'art antérieur dans lequelles fonctions de déclenchement et les fonctions de réarmement seront effectuées à l'aide de pièces distinctes permettant un découplage efficace entre les opérations de réarmement mécanique propres au deuxième mécanisme et au réarmement du ou des dispositifs réarmables, et entre les opérations qui conditionnent le réarmement et le déclenchement du premier mécanisme de déclenchement; dans un mode particulier d'exécution, l'invention vise ensuite la fourniture d'un appareil où les frottements seront réduits de façon à améliorer la sensibilité et la rapidité du fonctionnement interne tout en réduisant la sensiblité aux perturbations d'origine extérieure; enfin dans le cadre d'une association particulière de l'appareil, avec un dispositif de réarmement à distance, l'invention s'intéresse aux mesures susceptibles de faire effectuer par un moteur tournant dans un seul sens, des opérations qui sont effectuées dans deux sens au cours d'un réarmement manuel.

Selon l'invention le but visé est atteint grace au fait que le deuxième mécanisme à declenchement brusque comporte:
- un levier de déclenchement, provoquant la libération du premier mécanisme à déclenchement brusque, qui est maintenu élastiquement armé par coopération avec un cliquet soumis à l'action de deux tiroirs associés respectivement aux dispositifs détecteurs, et qui coopère avec une première surface de l'organe de transmission pour arrêter celui-ci dans la position déclenchée "D" lorsque la coopération du cliquet avec le levier de déclenchement est interrompue par l'action d'au moins un tiroir,
- un levier de réarmement qui est amené par le levier de déclenchement et dans un sens déterminé au voisinage d'une seconde surface de l'organe de transmission, lorsque ce dernier atteint cette position et qui coopère élastiquement avec cette seconde surface pour arrêter cet organe de transmission dans la position d'ouverture, cette seconde surface de cet organe de transmission étant susceptible de communiquer à ce levier deféarmement dans la position instable de réarmement un déplacement de sens inverse qui est transmis d'une part au levier de déclenchement pour rétablir sa coopération avec le cliquet, et d'autre part aux tiroirs vers les dispositifs détecteurs réarmables.

D'autres particularités du dispositif ainsi que des variantes de réalisation seront mieux comprises à la lecture de la description ci-dessous qui est accompagnée par cinq figures parmi lesquelles:
La figure 1 représente schématiquement un premier dispositif conforme à l'invention.
La figure 2 illustre schématiquement un second mode de réalisation dérivé de celui de la figure 1 en position de fermeture.
Les figures 3a, 3b, 3c montrent respectivement un dispositif selon la figure 2 dans les positions successives de déclenchement, d'ouverture et de réarmement.
Les figures 4a et 4b représentent un exemple de réalisation pratique dans lequel l'organe de transmission est constitué par une pièce tournante, et où deux positions, l'une déclenchée, l'autre de fermeture en cours de réarmement sont respectivement représentées; le levier de déclenchement et son cliquet ont été ici omis pour plus de clarté.
La figure 5 représente schématiquement un dispositif selon la figure 2 qui est associé à un sous-ensemble amovible télécommandé et apte à réaliser un réarmement de l'appareil comportant le dispositif, et
La figure 6 montre en perspective une vue de la pièce tournante utilisée dans le dispositif selon la figure 4.

Des éléments d'un boîtier contenant le mécanisme sont représentés par 1 à la figure 1.

Un organe de commande manuelle 2 permet de manoeuvrer un organe de transmission mobile 3 qui est associé à un ressort de traction 4 tendant à le déplacer dans le sens L.

Cette pièce mobile présente un premier bord 5 placé parallèlement à L, une première surface d'appui ou rampe inclinée 6 placée à un premier niveau 7, un second bord ou surface de butée 6 qui est parallèle à L, et une seconde rampe inclinée ou seconde surface d'appui 9 placée à un niveau 40.

Cette pièce mobile qui peut prendre l'une de quatre positions F, D, 0, R a été représentée en traits pleins dans la position F et seules les surfaces d'appui 6 et 9 ont été représentées en traits pointillés dans d'autres positions D et 0 respectivement D, 0 et R.

Un levier de verrouillage 10 oscillant autour d'un premier pivot fixe 11 solidaire du boîtier est maintenu dans une position de repos, où il s'appuie sur une butée 12, sous l'action d'un couple CI de sens P fourni par un ressort 13. Ce levier porte un pivot mobile 14 autour duquel oscille un verrou éclipsable 15 dont la position de repos est déterminée par son appui, sur une butée 16 du levier, qui lui est fourni par le ressort 17. Ce verrou possède une extrémité 18 qui coopère avec la surface 6 pour maintenir la pièce mobile 3 dans la position F où le ressort 4 est armé. Par ailleurs une extrémité du levier de verrouillage 10 voisine du verrou porte un prolongement ou bec 19.

Un levier basculant de déclenchement 20 oscillant autour d'un pivot fixe 21 comporte un marteau 22 placé en regard du prolongement 19, un téton 23, un téton 24 et un téton 25.

Une dent 26 est disposée è une extrémité de la pièce 20 qui est par ailleurs sollicitée par un couple C4 fourni par un ressort 27 et tendant è la déplacer dans le sens M.

Ce levier de déclenchement 20 trouve une position de repos armée pour laquelle le ressort 27 est tendu lorsque la dent 26 s'appuie sur un bec 28 appartenant à un cliquet de déclenchement 29 qui peut osciller autour d'un pivot fixe 30 du boîtier et qui porte deux bras 31 et 32; ce cliquet de déclenchement possède une position de repos qui lui est communiquée par un ressort 34 et qui est définie par une butée 33 du boîtier.

Un levier de réarmement 35 oscillant librement autour d'un pivot 21' (qui peut être de même axe que celui du pivot 21 ou un pivot d'axe parallèle voisin) présente un premier bras 36, un second bras 37 et un troisième bras 38 dont une surface d'extrémité 39 se trouve placée au niveau 40, representé en pointillés, où se déplace la surface d'appui 9.

Une extrémité 41 du bras 36 se trouve placée avec un certain jeu en regard d'un rebord 42 appartenant à un premier coulisseau 43, qui se déplace dans le boîtier par exemple de façon rectiligne, selon le sens E ou G et qui porte un doigt 44 placé en regard du bras 31 du cliquet 29.

Une extrémité 45 du bras 37 se trouve placée également avec jeu au voisinage d'une surface d'extrémité 46 appartenant à un second coulisseau 47 qui se déplace dans le boîtier par exemple de façon rectiligne selon le sens H ou J et qui porte un doigt 48 placé en regard du bras 32 du cliquet 29.

Enfin, une surface 49 du levier de réarmement 35 éloignée du pivot 21' se trouve placée en regard du téton 25 de façon telle qu'une coopération angulaire puisse s'établir entre les leviers de réarmement et de déclenchement dans l'un des sens M ou N.

Les pièces et organes 13, 10, 15 3, 4 appartiennent à un premier mécanisme à déclenchement brusque, et les pièces 20, 27, 29, 34, 35 appartiennent à un second mécanisme à déclenchement brusque.

Comme le dispositif qui vient d'être décrit a pour but d'opérer la mise en service ou l'arrêt d'un appareil contacteur à ouverture soit automatique en cas de défaut soit volontaire par voie extérieure manuelle grâce à un organe de commande locale, un interrupteur de contrôle 50 est place en série avec une bobine 51 d'un électro-aimant de contacteur placé dans le boîtier et représenté schématiquement en 54, et comprend par exemple un contact fixe 52 porté par le boîtier et un contact mobile 53, qui lui est associé; dans l'exemple représenté le contact mobile est porté par le levier de verrouillage 10 et l'interrupteur 50 est fermé lorsque, la pièce mobile 3 se trouvant dans la position F, ce levier de verrouillage est en position de repos contre la butée 12; les coulisseaux 43 ou 47 seront eux déplacés de façon brusque en sens E ou H, par des dispositifs ou organes détecteurs de surcharge réarmables placés dans le boîtier et représentés schématiquement par 55, 55', 56, 56' et 57, 57' pour répondre à l'apparition de surintensités te différents niveaux dans des circuits de charge 58 du contacteur 54; les repères 55', 56', 57' peuvent représenter respectivement des percuteurs et palettes magnétiques et des bilames.

Le fonctionnement du dispositif qui vient d'être décrit est le suivant.

Lorsque le cliquet de déclenchement 29 est déplacé dans le sens S, en raison de déplacements brusques effectués dans le sens E, ou dans le sens H, par l'un des coulisseaux 43 ou 47, la dent 26 du levier de déclenchement 20 est libérée et celui-ci pivote dans le sens M; au cours de ce mouvement brusque résultant de la détente du ressort 27, le téton 24 vient s'appuyer sur une surface de butée par exemple sur la surface de butée 8, pour donner à la pièce 20 une position de travail où le téton 23 se trouve placé au niveau 7 et en regard de la surface d'appui 6; ce même mouvement dû au couple C₄ amène la percussion du bec 19 par le marteau 22 et par suite le basculement brusque de sens Q, du levier de verrouillage 10, ce dernier entraînant à son tour une rupture du contact mécanique entre la surface d'appui 6 et l'extrémité 18 du verrou 15.

La pièce mobile 3 qui est ainsi libérée à son tour se déplace alors dans le sens L jusqu'au moment où la surface d'appui 6 entre en contact avec le téton 23. La pièce mobile 3 occupe alors une position stable D dite de déclenchement où l'interrupteur 50 est ouvert; cette ouverture est due au fait que l'extrémité 18 du verrou 15,5' est appliquée contre le bord 5 lorsque le levier basculant 10 a pris brusquement une position de travail qui le sépare de la butée 12.

Dans cette position le téton 25 s'est appliqué contre la surface 49 du levier d'armement 35 et a déplacé celui-ci de façon telle que la surface d'extrémité 39 soit placée au voisinage de la surface d'appui 9 de l'organe de transmission 3.

Une manoeuvre exercée sur la pièce 3 dans le sens K en vue de mettre l'appareil en service c'est-à-dire en position F ne peut être suivie d'effet, car le levier de déclenchement 20, ayant échappé au cliquet 29, occupe une position qui empêche le levier de verrouillage 10 de reprendre sa position de repos, de refermer l'interrupteur 50, et de placer l'extrémité 18 du verrou 15 contre la surface d'appui 6.

L'appareil peut par contre être mis volontairement en position d'ouverture permanente "0" grâce à une action extérieure exercée sur l'organe 2 dans le sens "L", qui provoque d'abord un léger basculement du levier de déclenchement 20 dans le sens "N" grâce à l'action de la surface d'appui 6 contre le téton 23; ce basculement, qui permet au téton 23 d'échapper à la surface de butée 6, et de venir s'appuyer sur la surface 5 amène la surface d'appui 9 à coopérer avec la surface 39 du bras 38 du levier de réarmement 35 pour fournir une position "O", stable, d'ouverture qui résulte de l'équilibre de forces antagonistes exercées par les ressorts 27 et 4 et transmises par les pièces 27, 20, 25, 49, 35, 38, 39 d'une part et par les pièces 4,3,9 d'autre part.

Le réarmement des dispositifs de déclenchement de l'appareil après un déclenchement automatique doit avoir pour effet d'une part de replacer l'organe de transmission en position F et d'autre part de remettre les dispositifs 55, 56, 57, 43 et 47 dans un état correspondant à l'absence de défaut. Ce réarmement, qui fournira des mouvements de sens "G" respectivement "J", aux coulisseaux 43, 47, et sera transmis par des moyens schématisés en 59,60,61, résultera de la cooperation entre la surface d'appui 9 (ou une arête 62 séparant cette surface de la surface d'appui 8) contre l'extrémité 39, du levier d'armement 35.

Ce réarmement est opéré au cours d'un déplacement de l'organe de transmission 3 commande par une action exterieure sur l'organe 2 et dans le sens "L", à partir de la position "D" ou "0" vers la position "R"; la surface 9 repousse alors le bras de levier 38, et provoque d'une part un pivotement de la pièce 35 dans le sens "N" et celui du levier 20 jusqu'au moment ou le bec du cliquet 29 peut se glisser derrière la dent 26, et d'autre part un entraînement de sens G et J des coulisseaux 43,47 par les extrémités 41 respectivement 45 des bras 36 respectivement 37. La position "R" ainsi obtenue n'est pas stable en raison de l'action élastique antagoniste transmise du ressort 27 à l'organe de transmission 3 par les leviers 20 et 35, de sorte que lorsque cesse l'action exterieure, cet organe 3 tend à revenir en position "0".

Dans un mode de réalisation représenté à la figure 2, où les pièces ayant les mêmes fonctions que dans l'exemple précédent portent les mêmes références, les deux pivots 21,21' précédents ont des axes confondus en 21, et les surfaces d'appui 6' et 9' sont des portions de surfaces voisines appartenant à une même surface. L'appareil est ici représenté en position de fermeture "F".

Un levier de déclenchement 20', dont la surface 24' vient coopérer ici avec une butée 8' du boîtier 1 pour faciliter la lecture du dessin, pourrait également trouver une position de travail par appui contre une surface de butée 8" analogue à la surface de butée S de la figure 1.

Dans la position de travail du levier de déclenchement 20', le rebord 23' de ce levier est rencontré soit par la surface d'appui 6' soit par une arête 62' qui la sépare de la surface 5, pour conférer à l'organe de transmission 3, et donc à l'organe de commande locale 2 qui lui est relié, une position stable déclenchée "D", voir figure 3a.

Le levier de verrouillage pivotant 10, (voir figure 2) porte un levier de contact 63 qui est appliqué contre une butée 64 de ce levier par un ressort 65 pour avoir une position de repos. Ce levier de contact possède une extrémité 66 qui peut soulever un contact mobile 53' pour le séparer d'un contact fixe 52' appartenant à un interrupteur de contrôle 50' ayant la même fonction que l'interrupteur 50 précédent.

L'ouverture de cet interrupteur résulte ici soit du basculement du levier 10 dans le sens Q après libération par le levier de déclenchement, soit encore lorsque, le levier 10 étant basculé ou non, l'extrémité 66 est repoussée dans le sens "K" grâce à une action T définie ultérieurement.

Le caractère brusque de l'ouverture de l'interrupteur 50' résulte soit du basculement instantané qui est communiqué au levier 10 par le levier de déclenchement, soit de la séparation instantanée du verrou 15, 18 et de la surface d'appui 6' lorsque l'organe de transmission 3' est déplacé par l'organe de commande locale 2 vers la position "0".

Dans le premier cas un couple antagoniste 4 de sens M est communiqué au levier 10 par le ressort 27 contre un couple C1 de sens P communique par le ressort 13.

Dans le second cas un effort extérieur communiqué aux organes 2 et 3' s'ajoute à l'effort du ressort de rappel 4 pour faire d'abord basculer le verrou éclipsable 15 dans le sens "Q" contre un couple C2 qui lui est donné par le ressort 17; lorsqu'un couple C3 supérieur au couple C1 est transmis au levier 10, il se produit en raison du fait que le verrou éclipsable a pris une position inclinée par rapport à la surface 6', un basculement très rapide du levier 10 dans le sens Q, qui permet au verrou 18 de glisser le long de l'arête 62' et de se placer contre la surface de butée 5 pour maintenir l'interrupteur 50' ouvert.

Comme dans le cas de la figure 1, les positions D, 0 mettent en oeuvre une cooperation antagoniste entre les surfaces 6', 23' et respectivement 9', 39' pour conférer deux positions stables à l'organe de transmission et à l'organe de commande locale, voir figures 3a et 3b ou les fleches opposees indiquent ces coopérations.

La position instable "R" est ici encore obtenue par un effort de rappel vers la position "0" qui est communiqué à l'organe de transmission 3' par le ressort 27 dont l'action est transmise par le levier de déclenchement 20', un bras 25' de ce dernier, la surface 49, le levier 35' et l'extrémité 39', cette dernière agissant sur la surface 9', voir figure 3c, où les flèches opposées indiquent des actions antagonistes.

Dans les deux modes de réalisation illustrés les déplacements de l'organe de transmission ont été supposés rectilignes; les dispositifs sont aptes à fonctionner de la même manière lorsque ces pièces 3, 3' sont des pièces tournantes, par exemple solidaires d'un bouton rotatif 2 mobile autour d'un axe YY' perpendiculaire à des déplacements tangentiels K et L.

Dans un mode de réalisation représenté en position déclenchée "D" à la figure 4a, et où les mêmes repères signalent les mêmes fonctions, la pièce 3" tournante, qui reprend les mêmes fonctions que la pièce 3' précédente, est mobile autour d'un pivot 68 dont l'axe est parallèle aux axes des pivots parallèles 11, 67,14, 21 et 30.

Le levier de contact 63 comporte outre une première extrémité 66' dont la fonction sera précisée ultérieurement, une seconde extrémité isolante 69 qui coopère avec le contact mobile 53' comme le faisait précédemment l'extrémité 66.

Pour des raisons constructives le levier de réarmement 35' représenté en pointillés comporte à la place des bras 41, 45 des tétons 41', 45' ayant, pour effectuer le réarmement, les mêmes fonctions que les bras 41 et 45 et ce par coopération avec les surfaces 42 et respectivement 46.

Les surfaces 6' et 9' visibles à la figure 6 sont alignées mais decalées axialement le long de la pièce de transmission tournante 3" qui comporte de plus une surface cylindrique 8" qui sert de butée à la surface 24. Un dégagement 87 de la pièce 3" (voir figure 4), permet au bras 38 de ne pas entrer en contact avec cette pièce 3" en un autre endroit que 9'. Le levier de déclenchement 20" présente un bras 25' qui coopère avec un téton 49' du levier de réarmement, dont la fonction est la même que celle de la surface 49 précédente. Les propriétés et modes de fonctionnement des variantes sont sensiblement identiques à ceux de l'appareil selon la figure 1.

Des mécanismes de déclenchement tels que ceux répresentes aux figures 2 à 6 sont particulièrement adaptés à une commande à distance en recevant des actions de commande extérieures; celles-ci sont fournies par exemple par un actionneur électrique, faisant appel à un petit moteur synchrone, destinées à opérer la fermeture de l'appareil; en vue d'opérer à distance le réarmement et la mise en service.

Les découplages opérés par ces mécanismes entre les fonctions de réarmement, de déclenchement et de fermeture de l'interrupteur de contrôle, ainsi que d'une part les dispositions respectives des sens de déplacement des pièces qui effectuent ces fonctions et que d'autre part, les dispositions respectives entre les positions "F, D, 0 et R" permettent de réaliser de façon simple une télécommande de l'appareil comportant ce mécanisme pour le réarmer à distance après une ouverture automatique.

On observera en effet que dans les mécanismes décrits aux figures 2, 3, 4 et 6, le déplacement de sens "K" fourni à l'organe de transmission pour l'amener en position F, le déplacement des bras 36 des leviers de réarmement fourni pour opérer lors d'un réarmement, ainsi que le déplacement que l'on doit appliquer à l'extrémité 66' du levier de contact 63 pour maintenir l'interrupteur ouvert, sont parallèles et de même sens.

Il est donc possible d'associer à ces mécanismes, (voir figure 5, où pour la clarté du dessin ni le levier de déclenchement ni le cliquet n'ont été représentés) un coulisseau interne de télécommande 70 présentant trois portions 71, 72, 73 propres à exercer des poussées de même sens (indiquées par les flèches S, T, V) par exemple sur une portion de surface 74 de l'organe de transmission 3' qui serait placée de préférence à un troisième niveau 75 au voisinage des niveaux 7 et 40, sur l'extrémité 66' et sur le bras 36.

Ce coulisseau 70 qui est associé à un ressort de rappel 77 et à une butée 76 du boîtier pour fixer sa position de repos W est représenté dans la position Z qu'il occupe au moment où vient de s'effectuer l'accrochage en position "F" de l'organe de transmission 3', par le verrou 15, 18.

Un sous-ensemble 78 fixé de façon amovible sur le boîtier 1, et comportant deux bornes d'alimentation 79, 80, entre lesquelles sont branchés un petit moteur unidirectionnel 81 synchrone par exemple et un interrupteur de maintien 82, présente un poussoir 83 qui est actionné par le moteur grâce à un réducteur 85 ayant une grande démultiplication et à une came 90. Ce poussoir 83 pénètre dans le boîtier 1 à travers une ouverture 88 de celui-ci pour coopérer avec la surface de poussée 87 du coulisseau 70 après avoir traversé une ouverture 89 du boîtier 1.

L'interrupteur 82 qui est uniquement ouvert lorsque le poussoir 83 est en position de repos W, et se ferme dès que celui-ci se déplace dans le sens K, assure la continuité de l'alimentation du moteur lorsque disparait une courte tension de mise en route appliqué directement au moteur à l'aide d'un interrupteur 91 entre la borne 79 et une troisième borne 84; cette tension étant appliquée au moment où doit s'effectuer le réarmement à distance.

Le poussoir 83 qui est associé à un ressort 86 et qui effectue une fois pour chaque ordre un seul déplacement aller de sens "K" et retour de sens "L" s'étendant entre des positions successives W, B, X, B, W communique donc au coulisseau 70 des déplacements d'amplitude WX.

La position de repos W du coulisseau qui correspond à celle du poussoir 70 est telle que, même pour une position de réarmement "R" donnée à l'organe de transmission 3' par une action extérieure manuelle exercée sur l'organe de commande locale 2, la surface d'appui 74 ne puisse venir en contact avec la portion 71; de même ni le bras 36 ni le bras 66' ne peuvent venir contre les portions 73 respectivement 72 pour la position "D" de l'organe de transmission.

La position maximum X atteinte par le coulisseau et donnée à l'organe de transmission 3' est telle que la surface d'appui 6' se trouve placée légèrement à gauche du verrou 18 pour permettre sa mise en place sous l'effet du ressort 13.

Dans toutes les positions du coulisseau 70 situées à gauche d'une position B, la portion 72 rencontre l'extrémité 66' du levier de contact et maintient ouvert l'interrupteur 50'; si la tentative de réarmement, communiquée pendant la course allant de W vers X au levier de déclenchement 35', est effectivement suivie d'un accrochage du levier de déclenchement par le cliquet 29 pendant la course de retour allant de W vers B en passant par Z, le levier 10 peut prendre la position représentée sur la figure 5 et l'interrupteur 50' ne peut se refermer que lorsque le coulisseau revient à droite de la position B. Toutefois l'accrochage du levier de déclenchement 20' par le cliquet 29 pouvant en effet uniquement se réaliser si aucun déplacement de direction H n'est donné au coulisseau 47 par le mécanisme à déclenchement brusque 57 (répondant lui-même à une bilame 57' chauffée ou encore chaude), ce levier 20" viendrait de nouveau basculer le levier 10 avant que le point B soit atteint, si ce coulisseau 47 ne pouvait reprendre une position dirigée vers J.

Les résultats obtenus au cours du fonctionnement télécommandé du dispositif qui vient d'être décrit sont donc comparables à ceux qui sont obtenus par une action manuelle de réarmement et de fermeture exercée sur l'organe de commande locale.

Dans un mode de réalisation selon la figure 4_{b} utilisant un organe de transmission 3" tel que celui de la figure 6 une surface 74' qui a la même fonction que la surface 74 de la figure 5, peut se trouver alignée avec les surfaces 6' et 9' tout en étant décalées axialement pour ne pas interférer avec les surfaces 24 et 39, voir figure 6.

La mise en oeuvre d'un coulisseau tel que 70 dans le mode de réalisation selon la figure 4a peut être avantageusement effectuée en raison du fait que les pièces ou surfaces 66', 74' et 41' qui sont toutes situées au dessous de l'axe 68' se déplacent dans le même sens K au moment où s'effectue le réarmement (voir figure 4b où les organes représentés se trouvent dans un état comparable à célui de la figure 5).

Au cours des divers processus de réarmement, l'engagement du cliquet derrière la dent ne doit pouvoir s'effectuer que si les circonstances ou défauts qui ont provoqué un déclenchemment en position D ont disparu. Comme le contacteur a été ouvert, et que, par suite, aucun courant ne circule dans le circuit de charge, la seule circonstance pouvant interdire l'engagement du cliquet est celle qui résulte de la déflexion d'un bilame 57' encore chauffé à la suite d'une surcharge prolongée; dans cette situation l'action qui est provoquée par un détecteur de surcharge 57 et qui est transmise en permanence pendant le temps de refroidissement du bilame par la voie 61, empêche le coulisseau 47 de conserver une position dirigée vers J et empêche donc le clinquet de prendre sa position de repos; par suite, le levier de déclenchement 20 respectivement 20', 20", ne peut prendre sa position armée lorsque l'organe de transmission quitte la position R pour se diriger vers les positions successives 0 et F. En raison de cette impossibilité, le levier de verrouillage 10 ne peut donc prendre sa position de repos, de sorte que l'interrupteur 50 reste ouvert, même si l'on amène la pièce 3 en position F; par suite, une refermeture du circuit de charge 58 ne peut être effectuée tant qu'un bilame est encore chaud.

Si le défaut qui a provoqué l'ouverture du contacteur, et donc la mise en position D de l'organe de transmission, résulte de façon instantanée d'un court-circuit franc ou d'un court-circuit impédant (qui ne donnent pas au bilame de temps de s'échauffer), un mouvement de réarmement allant de D vers R, permet d'effectuer la mise en position armée du levier de déclenchement 20 ou 20' ou 20" car aucune action permanente issue des détecteurs soit magnétiques 55 soit thermiques 56 n'est transmise par les voies 59 ou respectivement 60 au tiroir correspondant 43 ou 47.

Une tentative de mise en service de l'appareil, effectuée par un déplacement de l'organe de transmission, allant de R jusqu'à F provoque par suite, le basculement du levier de verrouillage 10 lorsque cet organe atteint la position F, car le marteau 22 du levier 20 a repris une position écartée du bec 19. Si le court-circuit est toujours présent, la fermeture de l'interrupteur de contrôle 50 ou 50' qui permet donc une excitation du contacteur 54, provoquera une excitation d'au moins un des organes détecteurs 55 ou 56 et par suite les déclenchements successifs des leviers 20, 20', 20" et 10, ainsi que la réouverture de l'interrupteur 50 ou 50' de sorte que le circuit de charge s'ouvrira de nouveau par desexcitation de l'électro-aimant 51.

Ce fonctionnement est établi même si l'organe de transmission 3 ou 3' est maintenu en position F par une action extérieure manuelle ou non.

## Revendications

1. Dispositif de déclenchement pour un appareil interrupteur ayant un organe de commande locale (2) et dont l'ouverture est automatique lors de l'apparition de défauts comprenant:
- d'une part un premier mécanisme à déclenchement brusque qui maintient, dans une première position stable de fermeture (F), un organe de transmission (3) associé à l'organe de commande (2) et soumis à une force élastique de rappel qui le sollicite vers une deuxième position stable déclenchée (D) et vers une troisième position stable d'ouverture (0) successives, et qui ferme un interrupteur de contrôle (50) de l'appareil uniquement pour la position de fermeture de cet organe de transmission (3),
- d'autre part, un deuxième mécanisme à déclenchement brusque qui est apte d'une part à déclencher le premier mécanisme pour libérer l'organe de transmission (3), et apte d'autre part à coopérer avec ce dernier pour lui procurer ces positions stables déclenchée (D) et d'ouverture (0).
- cet organe de transmission (3) étant susceptible de communiquer, pour une quatrième position instable de réarmement (R), des mouvements de réarmement qui s'appliquent au deuxième mécanisme et qui sont transmis à des dispositifs détecteurs réarmables réagissant brusquement à l'apparition de surcharges de courant de différents niveaux dans un circuit de puissance de l'appareil, qui est ferme et ouvert par un électro-aimant (51) dont la bobine est en série avec l'interrupteur de contrôle,
dispositif dans lequel le deuxième mécanisme à déclenchement brusque comporte:
- un levier de déclenchement (20), provoquant la liberation du premier mécanisme à déclenchement brusque, qui est maintenu élastiquement armé par coopération avec un cliquet (29) soumis à l'action de coulisseaux (43, 47) associés respectivement aux dispositifs détecteurs (55, 56, 57), et qui coopère avec une première surface (6) de l'organe de transmission (3) pour arrêter celui-ci dans la position déclenchée (D) lorsque la coopération du cliquet avec le levier de ddéclenchement est interrompue par l'action d'au moins un tiroir (43, 47),
- un levier de réarmement (35) qui est amené · par le levier de déclenchement et dans un sens déterminé (M) au voisinage d'une seconde surface (9) de l'organe de transmission, lorsque ce dernier atteint cette position déchenché (D) et qui coopère élastiquement (27,4) avec cette seconde surface pour arrêter cet organe de transmission dans la position d'ouverture (0), cette seconde surface (9) de cet organe de transmission étant susceptible de communiquer à ce levier de réarmement et dans la position instable de réarmement (R) un déplacement de sens inverse (N) qui est transmis d'une part (25, 49) au levier de déclenchement pour rétablir sa coopération avec le cliquet, et d'autre part (45,46 respectivement 41, 42) aux tiroirs (47, 43) vers les dispositifs détecteurs réarmables (55, 56, 57).

2. Dispositif de déclenchement selon la revendication 1,
caractérisé en ce que le premier mécanisme à déclenchement brusque comporte un levier pivotant (10) qui est maintenu en position de repos par un premier couple (C1) développé par un premier ressort (13) et qui porte un verrou pivotant éclipsable (15) appliqué contre ce levier pivotant par un second ressort (17), développant un second couple (C2), ce verrou (15, 18) coopérant pour cette position de repos avec une surface de maintien (6) de l'organe de transmission (3) de façon à maintenir ce dernier dans ladite position de fermeture (F), ou à le libérer instantanément sous l'effet, soit de l'apparition d'une action instantanée interne communiquée par le levier de déclenchement (20) du deuxième mécanisme, et au cours de laquelle seul le premier ressort (13) est sollicité par un troiseème couple (C3) antagoniste au premier couple (Cl), soit d'une action extérieure (L) exercée sur l'organe de transmission (3) et transmise au verrou (15, 18), au cours de laquelle le second ressort (17) est d'abord sollicité par un couple antagoniste audit second (C2) qui éclipse ce verrou et qui est retransmis au levier pivotant (10) dans le même sens (Q) que celui du trosième couple (C3).

3. Dispositif de déclenchement selon la revendication 1,
caractérisé en ce que le levier de déclenchement (20) et le levier de réarmement (35) sont pivotés autour d'un même axe de pivotement (21) de façon qu'un quatrième couple (C4) développé par un ressort d'armement (27) du levier de déclenchement (20) soit transmis au levier de réarmement (35) et que la position stable d'ouverture (O) de l'organe de transmission soit obtenue lorsque ledit quatrième couple (C4) est opposé à une force inverse communiquée par cette seconde surface de butée (9) sous l'effet d'un ressort de rappel (4) de l'organe de transmission.

4. Dispositif de déclenchement selon la revendication 3,
caractérisé en ce que les première et seconde surfaces (6' respectivement 9') sont deux portions voisines d'une même, surface, perpendiculaire au sens de déplacement (K, L) de l'organe de transmission qui sont placées sur cet organe de transmission (3' respectivement 3") à deux niveaux différents (7,40).

5. Dispositif de déclenchement selon l'une des revendications 2 à 4,
caractérisé en ce que le levier pivotant (10) du premier mécanisme à déclenchement brusque porte un levier de contact pivotant (63) qui est appliqué contre lui par un ressort (65) et qui présente une extrémité (66) apte à ouvrir l'interrupteur de contrôle (50') soit lorsque ce levier pivotant est libéré, soit lorsque cette extrémité est écartée du levier pivotant contre l'action de ce ressort (65) par une action (T) d'origine externe (78) destinée à effectuer le réarmement.

6. Dispositif de déclenchement selon la revendication 5,
caractérisé en ce que l'organe de transmission (3' respectivement 3") présente une troisième surface (74 respectivement 74') susceptible de cooperer avec une pièce mobile interne (70) apte à être déplacée par un actionneur (78) qui est placé à l'extérieur de l'appareil interrupteur (1) et qui peut communiquer à cet organe de transmission un déplacement allant de la position décclenchée (D) à une autre position (X) plus éloignée que la position de fermeture (F) où le verrou (15) peut retenir la première surface (6').

7. Dispositif de déclenchement selon la revendication 6,
caractérisé en ce que cette pièce mobile (70) coopère en outre avec un bras (36) du levier de réarmement (35') et avec une extrémité (66) (66') du levier de contact (63) au cours du déplacement vers ladite autre position (X) de l'organe de transmission (3') (3") de façon à placer le levier de déclenchement (20) ainsi que les dispositifs détecteurs (55, 56, 57) dans une position de réarmement et respectivement à ouvrir l'interrupteur de contrôle (50'), un déplacement (XZB) de sens inverse de cette pièce (70) étant communiqué par l'actionneur de façon telle que l'interrupteur (50') soit encore ouvert lorsque le verrou (15) est apte à coopérer avec la première surface (6') en position de fermeture (F).

8. Dispositif de déclenchement selon la revendication 7,
caractérisé en ce que la pièce mobile (70) est un coulisseau qui se déplace de façon sensiblement rectiligne pour pousser l'extrémité (66) du levier de contact, la troisième surface (74, 74') et le bras (36) du levier de réarmement dans la même direction (K).

9. Dispositif de déclenchement selon l'une des revendications 1 à 8,
caractérisé en ce que l'organe de transmission est formé par une pièce tournante (3") qui porte l'organe de commande locale (2) et présente des première, seconde et troisième surfaces (6', 9', 74') a des niveaux differents superposés le long de l'axe de rotation (YY') de cette pièce tournante.

10. Dispositif de déclenchement selon la revendication 9,
caractérisé en ce que l'axe de rotation (YY') d'un pivot (68) de la pièce tournante (3") est parallèle aux axes de pivotement (11, 21, 21') des leviers de verrouillage, de déclenchement et d'armement (10 respectivement 20" respectivement 35').

11. Dispositif de déclenchement selon la revendication 10,
caractérisé en ce que le levier de déclenchement (20") coopère, lorsqu'il a été déclenché, avec une surface cylindrique (8") de la pièce tournante (3") pour prendre, sous l'effet d'un ressort de rappel (27), une position pour laquelle une surface (23') de ce levier de déclenchement sert d'appui à la première surface (6') de la pièce tournante (3") et confère à celle-ci la position angulaire (D) correspondant à l'état déclenché de l'appareil.

12. Dispositif de déclenchement selon la revendication 9 ou 10,
caractérisé en ce que les première, deuxième, troisième surfaces (6', 9', 74'), l'extrémité (66') du levier du contact (63), et le bras (36) du levier de réarmement (35') sont places d'un même côté par rapport à l'axe (YY') de la pièce tournante (3").

## Patentansprüche

1. Auslöseeinrichtung für ein Schaltgerät mit einem Organ (2) zur lokalen Steuerung, die sich automatisch beim Auftreten von Störungen öffnet, zu der gehören:
- einerseits ein erster Schnellauslösemechanismus der ein Übertragungsorgan (3) in einer ersten stabilen Schließstellung (F) hält, das dem Steuerorgan (2) zugeordnet und einer elastichen Rückstellkraft unterworfern ist, welche es nacheinander in eine zweite stabile ausgelöste Stellung (D) treibt und in eine dritte stabile Öffnungsstellung (0) und der einen Kontrollschalter (50) des Gerätes nur dann schliesst, wenn besagtes Übertragungsorgan (3) sich in der Schließstellung befindet,
- andererseits ein zweiter Schnellauslösemechanismus, der, einerseits, ausgelegt ist, um den ersten Mechanismus auszulösen, um das Übertragungsorgan (3) freizusetzen und, andererseits, mit letzterem zusammenzuwirken, um es in besagte stabile ausgelöste (D) und Öffnungsstellungen (O) zu versetzen,
- wobei besagtes Übertragungsorgan (3) in einer vierten instabilen Wiedereinschaltstellung (R) Wiedereinschaltungen mitteilen kann die dem zweiten Mechanismus aufgeprägt werden und an wiedereinschaltbare Erfassungsvorrichtungen übertragen werden, die schlagartig auf das Auftreten von Stromüberlastungen unterschiedlicher Pegel in einem Leistungskreis des Gerätes reagieren, der von einem Elektromagneten (51) geöffnet und geschlossen wird, dessen Spule in Reihe geschaltet ist mit dem Kontrollschalter,
Vorrichtung, in welcher der zweite Schnellauslösemechanismus enthält:
- einen Auslösehebel (20), der die Freisetzung des ersten Schnellauslösemechanismus. bewirkt, der elastisch gehalten wird durch Zusammenwirken mit einer Klinke (29), die der Einwirkung von Schiebern (43,47) unterworfen ist, die ihrerseits jeweils den Erfassungsvorrichtungen (55, 56, 57) zugeordnet sind und die mit einer ersten Fläche (6) des Übertragungsorgans (3) zusammenarbeitet, um dieses in der ausgelösten Stellung (D) zu versperren wenn die Zusammenarbeit der Klinke mit dem Auslösehebel durch die Einwirkung von mindestens einem Schieber (43,47) unterbrochen ist,
- einen Einschalthebel (35), der vom Auslösehebel und in einem bestimmten Sinne (M) in die Nähe einer zweiten Fläche (9) des Übertragungsorgans geführt wird, wenn letzteres die besagte ausgelöste Stellung (D) erreicht und der elastisch (27,4) mit besagter zweiter Fläche zusammenarbeitet, um besagtes Übertragungsorgan in der Öffnungsstellung (0) zu arretieren, wobei besagte zweite Fläche (9) dieses Übertragungsorgans dem besagten Wiedereinschalthebel in der instabilen Wiedereinschaltstellung (R) eine Versetzung im entgegensetzten Sinne (N) mitteilen kann, die einerseits (25, 49) dem Auslösehebel mitgeteilt wird, um dessen Zusammenwirken mit der Klinke wiederherzustellen und andererseits (45,46, bzw. 41,42) den Schiebern (47,43), um die wiedereinschaltbaren Erfassungsvorrichtungen (55, 56, 57) zu erreichen.

2. Auslösevorrichtung nach Anspruch 1, dadurch gekennzeichnet, dass der erste Schnellauslösemechanisms einen Schwenkhebel (10) besitzt, der in Ruhestellung gehalten wird durch ein von einer ersten Feder (13) entwickeltes erstes Moment und der einen schwenk- und einrastbaren Riegel (15) trägt, der gegen den Schwenkhebel mittels einer zweiten Feder (17) unter Entwicklung eines zweiten Momentes (C2) angelegt ist, wobei besagter Riegel (15, 19) für diese Ruhestellung mit einer Haltefläche (6) des Übertragungsorgans (3) in der Weise zusammenwirkt, dass er das letztere in besagter Schließstellung (F) hält oder zur augenblicklichen Freisetzung unter Einwirkung entweder des Auftretens einer augenblicklichen internen Einwirkung, übertragen durch den Auslösehebel (20) des zweiten Mechanismus und im Verlauf derselben nur die erste Feder (13) durch ein dem ersten Moment (C1) entgegenwirkendes drittes Moment (C3) belastet ist, oder durch eine äussere Einwirkung (L) die auf das Übertragungsorgan (3) ausgeübt und auf den Riegel (15, 18) übertragen wird im Verlauf derselben die zweite Feder (17) erst durch ein dem besagten zweiten Moment (C2) entgegenwirkendes Moment belastet ist, das den Riegel einrastet und das dem Schwenkhebel (10) in dem gleichen Sinn (Q) wie das dritte Moment (C3) zurückübertragen wird.

3. Auslösevorrichtung nach Anspruch 1 dadurch gekennzeichnet, dass der Auslösehebel (20) und der Wiedereinschalthebel (35) um die gleiche Schwenkachse (21) in der Weise schwenkbar sind, dass ein von einer Einschaltfeder (27) des Entriegelungshebels (20) entwickeltes viertes Moment (C4) auf den Wiedereinschalthebel (35) übertragen wird und dass die stabile Öffnungsstellung (0) des Ubertragungsorgans erreicht wird, wenn das vierte Moment (C4) einer durch die zweite Anschlagfläche (9) unter der Wirkung einer Rückstellfeder (4) des Übertragungsorgans übertragenen Umkehrkraft entgegengesetzt ist.

4. Auslösevorrichtung nach Anspruch 3, dadurch gekennzeichnet, dass die erste und die zweite Fläche (6', bzw. 9') zwei ameinandergrenzende Abschnitte einer gleichen Oberfläche sind, senkrecht zum Sinne der Versetzung (K, L) des Übertragungsorgans, die an dem Übertragungsorgam (3' bzw. 3") in zwei unterschiedlichen Höhen (7,40) angeordnet sind.

5. Auslösevorrichtung nach einem der Ansprüche 2 bis 4, dadurch gekennzeichnet, dass der Schwenkhebel (10) des ersten Schnellauslösemechanismus einen Schwenk-Kontakthebel (63) trägt, der gegen denselben durch eine Feder (65) angelegt ist und ein Ende (66) aufweist, das zum Öffnen des Steuerschalters (50') ausgelegt ist, entweder wenn der Schwenkhebel frei ist oder wenn das Ende von dem Schwenkhebel gegen die Wirkung der Feder (65) durch eine von aussen (78) entstehende Betätigung (T) entfernt ist, die zur Bewirkung der Wiedereinschaltung bestimmt ist.

6. Auslösevorrichtung nach Anspruch 5, dadurch gekennzeichnet, dass das Übertragungsorgan (3', bzw. 3") eine dritte Oberfläche (74 bzw. 74') aufweist, die zur Zusammenwirkung mit einem bewegbaren inneren Glied (70) geeignet ist, das zum Verschieben durch einen Betätiger (78) ausgelegt ist, welcher an der Aussenseite des Schaltgerätes (1) angebracht ist und diesem Übertragungsorgan eine Verschiebung von der ausgelösten Stellung (D) zu einer anderen Stellung (X), die weiter entfernt ist als die Schließstellung (F), übertragen kann, wo der Riegel (15) die erste Oberfläche (6') zurückhalten kann.

7. Auslösevorrichtung nach Anspruch 6, dadurch gekennzeichnet, dass das bewegbare Glied (70) darüberhinaus mit einem Arm (36) des Wiedereinschalthebels (35') und einem Ende (66, 66') des Kontaktshebels (63) im Verlauf der Versetzung nach der anderen Stellung (X) des Übertragungsorganes (3', 3") in der Weise zusammenwirkt, den Auslösehebel (20), wie auch die Erfassungsvorrichtungen (55, 56, 57) in eine Wiedereinschaltstellung zu bringen und jeweils den Steuerschalter (50') zu öffnen, wobei eine Versetzung (XZB) des Gliedes (70) im umgekehrten Sinne durch den Betätiger übertragen wird in der Weise, dass der Schalter (50') noch offen ist, wenn der Riegel (15) zum Zusammenwirken mit der ersten Oberfläche (6') in der Schliesstellung (F) ausgelegt ist.

8. Entriegelungsvorrichtung nach Anspruch 7, dadurch gekennzeichnet, dass das bewegliche Glied (70) ein Schieber ist, der sich in im wesentlichen gerader Weise versetzt, um das Ende (66) des Kontakthebels, die dritte Oberfläche (74, 74') und den Arm (36) des Wiedereinschalthebels in die gleiche Richtung (K) zu stossen.

9. Auslösevorrichtung nach einem der Ansprüche 1 bis 8, dadurch gekennzeichnet, dass das Übertragungsorgan durch ein Drehstück (3") gebildet ist das das örtliche Steuerorgan (2) trägt und erste, zweite und dritte Oberflächen (6', 9', 74') mit unterschiedlichen Höhen übereinandergesetzt in Längsrichtung der Drehachse (YY') des Drehstückes aufweist.

10. Auslösevorrichtung nach Anspruch 9, dadurch gekennzeichnet, dass die Drehachse (YY') eines Schwenkgelenkes (68) des Drehstückes (3") parallel zu den Schwenkachsen (11, 21, 21') des Verriegelungshebels, des Auslösehebels und des Wiedereinschalthebels (10, bzw. 20", bzw. 35') ist.

> 11. Auslösevorrichtung nach Anspruch 10, dadurch gekennzeichnet, dass der Auslösehebel (20"), wenn er ausgelöst ist, mit einer Zylinderfläche (8") des Drehstückes (3") zusammenwirkt, um unter Einwirkung einer Rückstellfeder (27) eine Stellung einzunehmen, durch die die eine Oberfläche (23') des Entriegelungshebels gegen die erste Oberfläche (6') des Drehgliedes (3") angelegt ist und diesem die Winkelstellung (D) entsprechend dem Auslösezustand des Gerätes verleiht.

12. Auslösevorrichtung nach Anspruch 9 oder 10, dadurch gekennzeichnet, dass die erste, zweite und dritte Fläche (6', 9' 74'), das Ende (66') des Kontakthebels (63) und der Arm (36) des Wiedereinschalthebels (35') auf derselben Seite bezüglich der Achse (YY') des Drehgliedes (3") angeordnet sind.

## Claims

1. A tripping device for a switch apparatus having a local control member (2) and the opening of which is automatic when faults appear, comprising:
- on the one hand, a first quick trip mechanism which holds in a first stable closure position (F) a transmission member (3) associated with the control member (2) and subjected to a resilient return force which urges it successively to a second stable tripped position (D) and to a third stable opening position (0) and which closes a control switch (50) of the apparatus solely for the closure position of this transmission member (3),
- on the other hand, a second quick trip mechanism which is adapted, on the one hand, to trip the first mechanism for releasing the transmission member (3) and adapted, on the other hand, for cooperating with this latter in order to give it these stable tripped (D) and opening (0) positions,
- this transmission member (3) being capable of communicating, for a fourth unstable resetting (R) position, resetting movements which are applied to the second mechanism and which are transmitted to resettable detector devices reacting sharply on the appearance of current overloads of different levels in a power circuit of the apparatus, which is closed and opened by an electromagnet (51) whose coil is in series with the control switch device in which the second quick trip mechanism comprises:
- a trip lever (20) causing the first quick trip mechanism to be released which is held resiliently set by cooperation with a pawl (29) subjected to the action of sliders (43,47) associated respectively with the detector devices (55, 56, 57) and which cooperates with a first surface (6) of the transmission member (3) to stop this latter in the tripped position (D) when cooperation of the pawl with the trip lever is interrupted by the action of at least one slide (43, 47),
- a resetting lever (35) which is brought by the trip lever and in a given direction (M) adjacent a second surface (9) of the transmission member, when this latter reaches this tripped position (D) and which cooperates resiliently (27,4) with this second surface for stopping this transmission member in the opening position (0), this second surface (9) of this transmission member being capable of communicating to this resetting lever and in the unstable resetting position (R) a movement in the reverse direction (N) which is transmitted on the one hand (25,49) to the trip lever for re-establishing cooperation thereof with the pawl and, on the other hand (45,46 respectively 41, 42) to the slides (47,43) towards the resettable detector devices (55, 56, 57).

2. The tripping device according to claim 1, characterized in that the first quick trip mechanism comprises a pivoting lever (10) which is held in a rest position by a first torque (C1) developed by a first spring (13) and which has a retractable pivoting bolt (15) applied against this pivoting lever by a second spring (17) developing a second torque (C2), this bolt (15, 18) cooperating for this rest position with a surface (6) for holding the transmission member (3) so as to hold this latter in said closure position (F), or for releasing it instantaneously under the effect, either of the appearance of an intermal instantaneous action communicated by the trip lever (20) of the second mechanism and during which only the first spring (13) is urged by a third torque (C3) antagonistic to the first torque (C1) or by an external action (L) exerted on the transmission member (3) and transmitted to the bolt (15,18) during which the second spring (17) is first of all urged by a torque antagonistic to said second torque (C2) which retracts this bolt and which is retransmitted to the pivoting lever (10) in the same direction (Q) as that of the third torque (C3)

3. The tripping device according to claim 1 characterized in that the trip lever (20) and the resetting lever (35) are mounted for pivoting about the same pivoting axis (21) so that a fourth torque (C4) developed by a spring (27) setting the trip lever (20) is transmitted to the resetting lever (35) and in that the stable opening position (O) of the transmission member is obtained when said fourth torque (C4) is opposed to a reverse force communicated by this second abutment surface (9) under the effect of a return spring (4) of the transmission member.

4. The tripping device according to claim 3, characterized in that the first and second surfaces (6' respectively 9') are two adjacent portions of the same surface, perpendicular to the direction of movement (K, L) of the transmission member which are placed on this transmission member (3' respectively 3") at two different levels (7, 40).

5. The tripping device according to one of claims 2 to 4, characterized in that the pivoting lever (10) of the first quick trip mechanism has a pivoting contact lever (63) which is applied thereagainst by a spring (65) and which has one end (66) adapted for opening the control switch (50') either when this pivoting lever is released, or when this end is moved away from the . pivoting lever against the action of this spring (65) by an action (T) of external origin (78) intended for effecting resetting.

6. The tripping device according to claim 5, characterized in that the transmission member (3' respectively 3") has a third surface (74 respectively 74') adapted to cooperate with an internal mobile part (70) movable by an actuator (78) which is placed on the outside of the switch apparatus (1) and which may communicate to this transmission member a movement going from the tripped position (D) to another position (X) further away than the closure position (F) where the bolt (15) may retain the first surface (6').

7. The tripping device according to claim 6, characterized in that this mobile part (70) further cooperates with an arm (36) of the resetting lever (35') and with one end (66) (66') of the contact lever (63) during the movement to said other position (X) of the transmission member (3') (3") so as to place the trip lever (20) as well as the detector devices (55, 56, 57) in a resetting position and respectively open the control switch (50'), a movement (XZB) in the reverse direction of this part (70) being communicated by the actuator so that switch (50') is still open when the bolt (15) is capable of cooperating with the first surface (6') in the closure position (F).

8. The tripping device according to claim 7, characterized in that the mobile part (70) is a slider which moves substantially rectilinearly to push the end (66) of the contact lever, the third surface (74, 74') and the arm (36) of the resetting lever in the same direction (K).

9. The tripping device according to one of claims 1 to 8, characterized in that the transmission member is formed by a rotary part (3") which supports the local control member (2) and has first, second and third surfaces (6', 9', 74') at different levels superimposed along the axis of rotation (YY') of this rotary part.

10. The tripping device according to claim 9, characterized in that the axis of rotation (YY') of a pivot (68) of the rotary part (3") is parallel to the pivoting axes (11, 21, 21') of the locking, tripping and setting levers (10, respectively 20" respectively 35').

11. The tripping device according to claim 10, characterized in that the trip lever (20") cooperates, when is has been tripped, with a cylindrical surface (8") of the rotary part (3") so as to take, under the action of a return spring (27) a position in which a surface (23') of this trip lever serves as a fulcrum to the first surface (6') of the rotary part (3") and confers thereon the angular position (D) corresponding to the tripped state of the apparatus.

12. The tripping device according to claim 9 or 10 characterized in that the first, second, third surfaces (6', 9', 74'), the end (66') of the contact lever (63) and the arm (36) of the resetting lever (35,) are placed on the same side with respect to the axis (YY') of the rotary part (3").
